# EUROPÄISCHE PATENTSCHRIFT

(11) **EP 1 222 876 B1**
(45) Veröffentlichungstag und Bekanntmachung des Hinweises auf die Patenterteilung: **24.03.2004**
(21) Anmeldenummer: 02000437.0
(22) Anmeldetag: 08.01.2002
(51) Int. Cl.: A47B 11/00, A47B 13/08

(54) **Tischanordnung mit wenigstens zwei Tischplatten**
Arrangement for a table with at least two table-tops
Arrangement pour une table ayant au moins deux plateaux

(30) Priorität: 12.01.2001 DE 10102400; 05.10.2001 DE 10150397
(43) Veröffentlichungstag der Anmeldung: 17.07.2002
(73) Patentinhaber: Matthias Fischer Design GmbH, 25870 Norderfriedrichskoog (DE)
(72) Erfinder: Fischer, Matthias, Dipl.-Designer, 60325 Frankfurt (DE)
(74) Vertreter: Patentanwälte Ruff, Wilhelm, Beier, Dauster & Partner

(56) Entgegenhaltungen:
- EP-A- 1 020 137
- DE-A- 19 700 538
- DE-U- 9 307 744
- FR-A- 2 134 839

## Beschreibung

Die Erfindung betrifft eine Tischanordnung mit wenigstens zwei Tischplatten, die in unterschiedlichen Parallelebenen beweglich angeordnet sind, die einander in wenigstens einer inneren Stellung zumindest abschnittsweise überlagern und die mittels einer Synchronisiereinrichtung für gemeinsame Bewegungen gekoppelt sind, wie zum Beispiel aus EP-A-1 020 137 bekannt.

Eine solche Tischanordnung ist auch aus dem US-Patent 5 458 070 bekannt. In dem US-Patent sind mehrere Ausführungsformen beschrieben und dargestellt. Bei einer Ausführung mit drei Tischplatten, die in unterschiedlichen Horizontalebenen zueinander angeordnet sind, ist jede Tischplatte auf einem Tischbein exzentrisch zu ihrem Schwerpunkt gehalten. Die Tischbeine sind in einem gemeinsamen, feststehenden Sockel drehbar gelagert. In dem Sockel ist eine Synchronisiereinrichtung vorgesehen, die die drei Tischbeine der Tischplatten für gemeinsame Bewegungen miteinander koppelt. In einer inneren Endposition überlagern die drei Tischplatten einander abschnittsweise. In einer um 180° nach außen gedrehten Endposition ist die gemeinsame nutzbare Grundfläche der Tischplatten gegenüber der inneren Endposition vergrößert, da sich die Tischplatten in der äußeren Endposition nicht mehr überlagern.

Aufgabe der Erfindung ist es, eine Tischanordnung der eingangs genannten Art zu schaffen, die eine weiter verbesserte Variabilität der Tischplattenanordnung ermöglicht.

Diese Aufgabe wird dadurch gelöst, dass die Synchronisiereinrichtung mit wenigstens einem um eine zentrale Hochachse planar beweglichen Steuerelement versehen ist, das durch Zwangsführungsmittel auf die Tischplatten spiralförmige Steuerkurven derart ausübt, dass die Tischplatten zwischen der wenigstens einen inneren Stellung und wenigstens einer äußeren Stellung, in der die Tischplatten eine vergrößerte gemeinsame Nutzfläche darstellen, auf- oder zufächerbar sind. Unter der planaren Beweglichkeit des Steuerelementes ist eine ebene, zweidimensionale Bewegung zu verstehen. Hierzu zählen sowohl Dreh- als auch Schwenkbewegungen als auch Taumel-, Pendel- oder Schwimmbewegungen. Die Bewegungen erfolgen jeweils um eine imaginäre zentrale Hochachse, wobei dieser Begriff weit gefasst verstanden sein soll. Denn bei einer für jede Umdrehung wiederkehrenden Taumelbewegung bewegt sich das Steuerelement zwangsläufig ständig exzentrisch um die zentrale Hochachse herum. Dennoch bildet die zentrale Hochachse ein Zentrum, um das das Steuerelement bei einer Taumelbewegung herumbewegt wird.

In Ausgestaltung der Erfindung ist das Steuerelement um die zentrale Hochachse drehbeweglich gelagert. Dies ist eine vorteilhafte Ausgestaltung, um eine begrenzte, endlose Auf- und Zufächerung zu erzielen.

In weiterer Ausgestaltung der Erfindung ist jeder Tischplatte eine Parallelogrammlenkung zugeordnet, wobei alle Parallelogrammlenkungen einen gemeinsamen Zentralgelenkpunkt aufweisen, der konzentrisch zu der zentralen Hochachse angeordnet ist. Vorteilhaft ist das Steuerelement lediglich begrenzt, vorzugsweise um 90°, verdrehbar. Die Parallelogrammlenkungen sind vorteilhaft derart angeordnet, dass sie sich gegenseitig nicht behindern. Die Grundidee dieser Ausführungsform ist es, mit einer Drehbewegung des Steuerelementes im Raum geradlinige oder gekrümmte Parallelverlagerungen aller Tischplatten gemeinsam nach außen oder innen zu erzwingen. Durch die Parallelverlagerung der Tischplatten wird gegenüber einer Schwenkbewegung der Tischplatten ein reduzierter Raum für eine entsprechende Verlagerungsbewegung der Tischplatten benötigt, so dass die Tischanordnung insbesondere auch bei beengten Raumverhältnissen vorteilhaft einsetzbar ist. Die erfindungsgemäße Lösung sieht bevorzugt vor, dass die Tischplatten relativ zueinander sowie relativ zu der zentralen Hochachse spiralförmige Bewegungen unter Beibehaltung ihrer parallelen Ausrichtung im Raum durchführen. Alternativ ist es auch möglich, die Tischplatten in von der zentralen Hochachse radial nach außen verlaufenden Linearführungen zu verlagern, wobei bei einer solchen Ausführung das Steuerelement für jede Tischplatte mit einer entsprechenden spiralförmigen Steuerkontur versehen ist, die bei einer Drehbewegung des Steuerelementes die jeweilige Tischplatte gleichmäßig nach außen verschiebt. Dadurch ergibt sich die Auffächerungsbewegung. Entsprechend umgekehrt erfolgt selbstverständlich die Zufächerung bis hin zur inneren Endposition. Bei der ersten, bevorzugten Ausführung verlagern sich die Tischplatten unter Beibehaltung ihrer Parallelausrichtung spiralförmig im Raum, wodurch eine besonders harmonische Auffächerungs- oder Zufächerungsbewegung erzielbar ist. Besonders vorteilhaft ist die erfindungsgemäße Lösung für drei Tischplatten geeignet, da dann die parallele Auffächerungsbewegung optisch besonders eindrucksvoll ist. Zudem wird durch das Vorsehen von drei Tischplatten die Nutzfläche in der aufgefächerten Endposition erheblich vergrößert. In bevorzugter Weise ist die Tischanordnung im Couchtischbereich einsetzbar.

In weiterer Ausgestaltung der Erfindung ist das drehbare Steuerelement als Trägerteil gestaltet, in dem die Tischplatten mit Hilfe von Stützelementen um zu der zentralen Hochachse parallele Schwenkachsen drehbar gelagert sind, und die Parallelogrammlenkungen sind mit den Stützelementen verbunden. Als Stützelemente können Füße, Sockel, Säulen oder Beine vorgesehen sein, die jeweils eine Tischplatte tragen.

In weiterer Ausgestaltung der Erfindung ist das Steuerelement anschlaglos um die zentrale Hochachse drehbar. Hierdurch ist vorteilhaft eine stufenlose und endlose Auf- und Zufächerung erzielbar. Die Variabilität bei der Vergrößerung oder Verkleinerung der gemeinsamen Nutzfläche aller Tischplatten gegenüber dem Stand der Technik wird hierdurch erheblich erhöht.

In weiterer Ausgestaltung der Erfindung ist jeder Tischplatte ein Zwangsführungselement zugeordnet, das Teil der Synchronisiereinrichtung ist, wobei alle Zwangsführungselemente bei einer Drehbewegung des Steuerelementes planetenartig um die zentrale Hochachse umlaufen. Falls jede Tischplatte auf einem einzelnen Tischbein gehalten ist, und jedem Tischbein ein entsprechendes Zwangsführungselement zugeordnet ist, so ergibt sich der verblüffende Effekt, dass bei einer Drehbewegung des Steuerelementes und einer daraus resultierenden Auf- oder Zufächerung der Tischplatten die Tischbeine um die zentrale Hochachse umlaufen.

Weitere Vorteile und Merkmale der Erfindung ergeben sich aus der Ansprüchen sowie aus der nachfolgenden Beschreibung bevorzugter Ausführungsbeispiele der Erfindung, die anhand der Zeichnungen dargestellt sind.
- Fig. 1: zeigt in perspektivischer Darstellung eine Schrägansicht einer Ausführungsform einer erfindungsgemäßen Tischanordnung von oben, wobei die Tischanordnung drei Tischplatten aufweist,
- Fig. 2: die Synchronisiereinrichtung für die Tischplatten der Tischanordnung nach Fig. 1 in perspektivischer Darstellung, wobei aus Ü-bersichtlichkeitsgründen die Tischplatten sowie eine Deckplatte entfernt sind,
- Fig. 3: in einer Draufsicht die Tischanordnung nach Fig. 1 in einer zugefächerten Endposition,
- Fig. 4: die Tischanordnung in einer aufgefächerten Endposition,
- Fig. 5: in perspektivischer Darstellung eine weitere Ausführungsform einer erfindungsgemäßen Tischanordnung in einer aufgefächerten Position,
- Fig. 6: die Tischanordnung nach Fig. 5 in einer zugefächerten Minimalstellung,

Eine Tischanordnung nach den Fig. 1 und 2 dient zum Einsatz im Couchtischbereich und steht auf einem festen Untergrund 1 auf. Die Tischanordnung weist drei rechteckige Tischplatten 2 auf, die vorzugsweise aus Glas hergestellt sein können. Jede Tischplatte 2 ist exzentrisch zu ihrer Mitte und damit zu ihrem Schwerpunkt auf einem Stützelement in Form eines säulenförmigen Fußes 3 befestigt, der mittels einer Lagerbuchse 4 in einer Deckplatte 5 drehbeweglich gelagert ist. Jeder Fuß 3 ragt durch die gemeinsame Deckplatte 5, die ebenfalls rechteckig gestaltet ist, hindurch und mündet unterhalb der Deckplatte 5 in einen Trägerteil 7 (Fig. 2), der beim dargestellten Ausführungsbeispiel als stabiler, offener Rahmen gestaltet ist. Der Rahmen 7 weist zwei nicht näher bezeichnete Schenkel auf, die rechtwinklig zueinander nach Art eines T-Trägers einstückig miteinander verbunden sind. An den Enden der Schenkel sind die Füße 3 mit ihren unteren Stirnenden drehbeweglich aufgenommen. Der Trägerteil 7 weist zudem einen einstückig angeformten, nicht näher bezeichneten Lagerungsfortsatz auf, der um eine zentrale Hochachse S, die vertikal und koaxial durch einen in Fig. 2 dargestellten Lagerbolzen M verläuft, relativ zu einer auf dem Untergrund 1 feststehenden Sockelplatte 6 drehbar gelagert ist.

Die Deckplatte 5 ist oberhalb des Trägerteiles 7 angeordnet und drehfest mit dem Trägerteil 7 verbunden. Hierzu ist die Deckplatte 5 von ihrer Unterseite her mittels der in Fig. 2 angedeuteten Schraubverbindungen 8 mit dem Trägerteil 7 verschraubt.

Die Deckplatte 5 und der Trägerteil 7 dienen als Steuerelement im Sinne der Erfindung. Als Synchronisiereinrichtung und als Zwangsführungsmittel im Sinne der Erfindung sind die nachfolgend näher beschriebenen Teile 9 bis 13 vorgesehen. Jeder Fuß 3 und damit auch jede Tischplatte 2 ist grundsätzlich in dem Trägerteil 7 wie auch in der Deckplatte 5 um eine vertikale, zur Hochachse S parallele Schwenkachse drehbar gelagert. Jeder Fuß 3 weist oberhalb des Trägerteiles 7 und unterhalb der Deckplatte 5 jeweils eine Lenkscheibe 9 auf, die drehfest mit dem jeweiligen Fuß 3 verbunden ist. An jeder Lenkscheibe 9 greift mittels eines Gelenkpunktes 12 eine Übertragungsstange 11 an, die zu einer feststehenden Kurbelscheibe 10, die konzentrisch zur Hochachse S ausgerichtet ist, führt. An der Kurbelscheibe 10 ist die Übertragungsstange 11 mittels eines weiteren Gelenkpunktes 13 drehbeweglich festgelegt. Die Kurbelscheibe 10 ist fest mit der Sockelplatte 6 verbunden, d.h. ebenfalls stationär angeordnet. Die Abstände der Gelenkpunkte 12 zur jeweiligen Schwenkachse des zugeordneten Fußes 3 und die Abstände der Gelenkpunkte 13 an der Kurbelscheibe 10 zur Hochachse S sind identisch zueinander. Die Verbindungsgeraden, die zwischen der Hochachse S und der Drehachse des inneren Gelenkpunktes 13 jeder Übertragungsstange 11 und der Schwenkachse des zugeordneten Fußes 3 sowie der Drehachse des äußeren Gelenkpunktes 12 verlaufen, sind parallel zueinander ausgerichtet, so dass sich für jeden Fuß 3 und damit auch für jede Tischplatte 2 eine Parallelogrammlenkung ergibt.

Der Schwenkwinkel des Trägerteiles 7 wie auch der Deckplatte 5 ist durch nicht näher dargestellte Anschläge auf maximal 90° begrenzt. Die Ausrichtung der Tischplatten 2 zueinander ist so gewählt, dass die Außenkanten der Tischplatten 2 jeweils paarweise zueinander parallel sind. Die Deckplatte 5 ist derart ausgerichtet, dass sie in der inneren Endposition, in der die drei Tischplatten 2 den maximalen Überdeckungsbereich aufweisen, ebenfalls mit ihren Seitenkanten parallel zu den Außenkanten der Tischplatten 2 ausgerichtet ist. Bei einer beginnenden Verdrehung der Deckplatte 5 und des Trägerteiles 7 wandern die Tischplatten 2 unter gleichzeitiger Drehung um die zentrale Hochachse S nach außen, wodurch sich die spiralförmigen Auffächerbewegungen der Tischplatten 2 ergeben. Die Tischplatten 2 behalten durch die Zwangsführungsmittel in Form der beschriebenen Parallelogrammlenkungen ihre Parallelstellungen im Raum bei, d.h. die zugeordneten Außenkanten der Tischplatten 2 bleiben immer parallel zueinander. Insbesondere bleiben die Außenkanten der Tischplatten 2 auch parallel zu imaginären Parallelgeraden auf dem Untergrund 1, wohingegen die Deckplatte 5 sich relativ zu diesen im Raum festen imaginären Parallelgeraden des Untergrundes 1 verdrehen. In der um 90° verschwenkten Ausrichtung der Deckplatte 5 ist die äußere Endposition der Tischplatten 2 erreicht, wodurch die Tischplatten 2 - in Draufsicht gesehen - eine wesentlich vergrößerte gemeinsame Nutzfläche aufweisen. Die Tischplatten 2 können derart angeordnet sein, dass sie auch in der aufgefächerten Endposition einander noch abschnittsweise überlagern. Die Anordnung kann jedoch auch so erfolgt sein, dass in der aufgefächerten Endposition keine Überdeckung der Tischplatten 2 mehr vorhanden ist.

Anhand der Fig. 3 und 4 sind die inneren und äußeren Endpositionen der Tischanordnung erkennbar. Fig. 4 zeigt, dass die nutzbare Tischfläche der Tischplatten 2 in der aufgefächerten Endposition gegenüber der zugefächerten Endposition erheblich vergrößert ist. Zum besseren Verständnis ist jede Tischplatte in einem Eckbereich mit einem individuellen Buchstaben A, B, C versehen. Dadurch ist im Vergleich zwischen den beiden Endpositionen zum einen die Horizontalverlagerung der Tischplatten im Raum und zum anderen die räumlich gleichgerichtete Parallelverlagerung erkennbar, da die Buchstaben A, B, C in beiden Endpositionen die gleiche Raumausrichtung aufweisen.

Eine Tischanordnung nach den Fig. 5 und 6 weist drei kreisrunde Tischplatten 1a bis 3a auf, die beim dargestellten Ausführungsbeispiel aus Glas bestehen. Selbstverständlich ist für die Tischplatte auch jedes andere geeignete Material einsetzbar. Jede Tischplatte 1a bis 3a ist exzentrisch zu ihrem Schwerpunkt und damit exzentrisch zu ihrem Mittelpunkt auf einem Tischbein 4a bis 6a befestigt, das rechtwinklig zur Tischplatte nach unten abragt. Beim dargestellten Ausführungsbeispiel sind die Tischbeine 4a bis 6a unterschiedlich hoch gestaltet, so dass die Tischplatten 1a bis 3a sich in unterschiedlichen Parallelebenen, vorliegend in Horizontalebenen befinden. Jedes Tischbein ist demzufolge vertikal ausgerichtet und in seinem unterem Endbereich in einer kreisrunden Fußplatte 7a gehalten. Auch die Fußplatte 7a besteht beim vorliegenden Ausführungsbeispiel aus Glas und alle drei Tischbeine 4a bis 6a sind in der gemeinsamen, scheibenförmigen Fußplatte 7a drehbar gelagert. Alle drei Tischbeine 4a bis 6a weisen zu einem Mittelpunkt der kreisförmigen Fußplatte 7a den gleichen Abstand auf. Zudem sind alle drei Tischbeine 4a bis 6a gleichmäßig über den Umfang der Fußplatte 7a verteilt.

Die Fußplatte 7a selbst ist mittels eines Drehgelenkes 13a horizontal drehbar auf einem feststehenden Sockel gelagert. Das Drehgelenk 13a ist konzentrisch zum Mittelpunkt der Fußplatte 7a positioniert. Der feststehende Sockel ist durch eine nachfolgend näher beschriebene Zahnradscheibe 11a sowie durch ein an der Unterseite der Zahnradscheibe 11a befestigte Füße 12a gebildet, die sich auf einem Untergrund abstützen. Die Zahnradscheibe 11a ist an ihrem Außenrand mit einer umlaufenden Stirnverzahnung versehen. Jedem drehbaren Tischbein 4a bis 6a ist unterhalb der Fußplatte 7a, in der die Tischbeine 4a bis 6a gelagert sind, ein Zwangsführungselement 8a bis 10a, vorliegend in Form einer mit einer Stirnverzahnung versehenen Verzahnungsscheibe, drehfest zugeordnet. Alle Zwangsführungselemente 8a bis 10a sind in der gleichen Horizontalebene angeordnet wie die feststehende Zahnradscheibe 11a. Die Stirnverzahnungen der Zwangsführungselemente 8a bis 10a und der Zahnradscheibe 11a sind aufeinander abgestimmt, so dass die Zwangsführungselemente 8a bis 10a mit der Zahnradscheibe 11a kämmen.

Die Zahnradscheibe 11 a sowie die Zwangsführungselemente 8a bis 10a sind Teil der gemeinsamen Synchronisiereinrichtung für eine gemeinsame Bewegung der Tischplatte 1a bis 3a. Die Zahnradscheibe 11a und die Zwangsführungselemente 10a bilden die Zwangsführungsmittel im Sinne der Erfindung. Als Steuerelement dient vorliegend die Fußplatte 7a.

Bei einem nicht dargestellten Ausführungsbeispiel der Erfindung wird die Fußplatte stationär gehalten. Dafür ist die zentrale Zahnradscheibe drehbeweglich, so dass sich die Funktionen der Zahnradscheibe und der Fußplatte umkehren. Die Tischbeine verbleiben dann zwar an einem stationären Ort. Dennoch ergibt sich die gewünschte Auf- oder Zufächerung.

Da beim Ausführungsbeispiel nach den Fig. 5 und 6 sowohl die Tischplatten 1a bis 3a als auch die Fußplatte 7a aus transparenten Glas bestehen, sind die jeweils untereinander liegenden Teile nicht gestrichelt, sondern mit durchgezogenen Linien dargestellt.

Sobald bei der Tischanordnung nach den Fig. 5 und 6 manuell eine der Tischplatten 1a bis 3a im Uhrzeigersinn oder im Gegenuhrzeigersinn gedrückt oder gezogen wird, beginnt sich die entsprechende Tischplatte um die Drehachse des zugeordneten Tischbeines 4a bis 6a zu drehen. Hierdurch rollt das zugeordnete Zwangsführungselement 8a bis 10a auf dem Außenumfang der Zahnradscheibe 11a ab. Durch die Lagerung in der Fußplatte 7a wird diese in der entsprechenden Drehrichtung mit verdreht und nimmt auch die übrigen Tischbeine mit. Da auch die Zwangsführungselemente 8a bis 10a der übrigen Tischbeine 4a bis 6a mit der Stirnverzahnung der Zahnradscheibe 11a kämmen, werden zwangsläufig auch diese mit bewegt. Jede Tischplatte führt zwischen der in Fig. 6 dargestellten inneren Minimalstellung und einer äußeren Maximalstellung, in der die Tischplatten 1a bis 3a maximal aufgefächert sind, spiralförmige Steuerkurven durch. Da alle Tischplatten 1a bis 3a umlaufend ohne Anschlag beweglich sind, kann bei mehreren Umdrehungen in einer Drehrichtung ein alternierendes Auf- und Zufächern der Tischplatten 1a bis 3a erzielt werden. Da die Durchmesser der Verzahnungsscheiben in Form der Zwangsführungselemente 8a bis 10a wesentlich geringer sind als der Durchmesser der Stirnverzahnung der Zahnradscheibe 11a, ergibt sich zusätzlich ein relativ großes Übersetzungsverhältnis. Relativ geringe Drehwinkel der Fußplatte 7a führen demzufolge bereits zur relativ großen Drehwinkeln der Tischplatten. Wie anhand der Fig. 5 und 6 erkennbar ist, bewirkt bereits ein Drehwinkel der Fußplatte 7a von etwa 20° bis 30° eine Verdrehung jeder Tischplatte 1a bis 3a um etwa 180°.

Die Zwangsführungsmittel können bei anderen, nicht dargestellten Ausführungsformen der Erfindung auch durch andere, kraft- oder formschlüssig miteinander kraftübertragend in Verbindung stehende Bauteile gebildet sein. So sind insbesondere Ketten- oder Riementriebe oder auch reibschlüssige Übertragungen vorgesehen.

## Patentansprüche

1. Tischanordnung mit wenigstens zwei Tischplatten, die in unterschiedlichen Parallelebenen beweglich angeordnet sind, die einander in wenigstens einer inneren Stellung zumindest abschnittsweise überlagern und die mittels einer Synchronisiereinrichtung für gemeinsame Bewegungen gekoppelt sind, wobei die Synchronisiereinrichtung mit wenigstens einem um eine zentrale Hochachse (S) planar beweglichen Steuerelement (5, 7; 7a) versehen ist, **dadurch gekennzeichnet, dass** das Steuerelement durch Zwangsführungsmittel auf die Tischplatten (2; 1 a, 2a, 3a) spiralförmige Steuerkurven derart ausübt, dass die Tischplatten zwischen der wenigstens einen inneren Stellung und wenigstens einer äußeren Stellung, in der die Tischplatten eine vergrößerte gemeinsame Nutzfläche bilden, auf- oder zufächerbar sind.

2. Tischanordnung nach Anspruch 1, **dadurch gekennzeichnet, dass** das Steuerelement um die zentrale Hochachse drehbeweglich gelagert ist.

3. Tischanordnung nach Anspruch 2, **dadurch gekennzeichnet, dass** jeder Tischplatte (2) eine Parallelogrammlenkung (9 bis 13) zugeordnet ist, wobei alle Parallelogrammlenkungen (9 bis 13) einen gemeinsamen Zentralgelenkpunkt aufweisen, der konzentrisch zu der zentralen Hochachse (S) angeordnet ist.

4. Tischanordnung nach Anspruch 2 oder 3, **dadurch gekennzeichnet, dass** die Drehbewegung des Steuerelementes (5, 7) auf einen Winkel von 90° begrenzt ist.

5. Tischanordnung nach Anspruch 2, **dadurch gekennzeichnet, dass** das drehbare Steuerelement als Trägerteil (7) gestaltet ist, in dem die Tischplatten (2) mit Hilfe von Stützelementen (3) um zu der zentralen Hochachse (S) parallele Schwenkachsen drehbar gelagert sind, und dass die Parallelogrammlenkungen (9 bis 13) mit den Stützelementen (3) verbunden sind.

6. Tischanordnung nach Anspruch 2, **dadurch gekennzeichnet, dass** das Steuerelement (7a) anschlaglos um die zentrale Hochachse drehbar ist.

7. Tischanordnung nach Anspruch 6, **dadurch gekennzeichnet, dass** jeder Tischplatte ein Zwangsführungselement zugeordnet ist, das Teil der Synchronisiereinrichtung ist, wobei alle Zwangsführungselemente bei einer Drehbewegung des Steuerelementes planetenartig um die zentrale Hochachse umlaufen.

## Claims

1. Table arrangement having at least two table tops which are arranged so as to be movable in different parallel planes, which overlap each other at least in regions in at least one inner position and which are connected by means of a synchronising device for common movements, the synchronising device being provided with at least one control element (5, 7; 7a), which is movable in a planar manner about a central vertical axis (S), **characterised in that** the control element applies spiral-shaped curved control movements to the table tops (2; 1a, 2a, 3a) by force-guide means in such a manner that the table tops can be fanned out or closed up between the at least one inner position and at least one outer position, in which the table tops form an enlarged, common useful face.

2. Table arrangement according to claim 1, **characterised in that** the control element is supported for rotational movement about the central vertical axis.

3. Table arrangement according to claim 2, **characterised in that** a parallelogram control system (9 to 13) is associated with each table top (2), all of the parallelogram control systems (9 to 13) having a common central articulation point which is arranged concentrically relative to the central vertical axis (S).

4. Table arrangement according to claim 2 or 3, **characterised in that** the rotational movement of the control element (5, 7) is limited to an angle of 90°.

5. Table arrangement according to claim 2, **characterised in that** the rotatable control element is constructed as a carrier member (7), in which the table tops (2) are supported by means of support elements (3) so as to be rotatable about pivot axes, which are parallel with the central vertical axis (S), and **in that** the parallelogram control systems (9 to 13) are connected to the support elements (3).

6. Table arrangement according to claim 2, **characterised in that** the control element (7a) is rotatable about the central vertical axis without any stops.

7. Table arrangement according to claim 6, **characterised in that** a force-guide element which is part of the synchronising device is associated with each table top, all of the force-guide elements revolving around the central vertical axis in a planet-like manner when the control element is moved in rotation.

## Revendications

1. Agencement de table avec au moins deux plateaux, qui sont disposés à déplacement dans des plans parallèles différents, qui se superposent au moins sectoriellement dans au moins une position intérieure, et qui sont couplés pour des mouvements communs au moyen d'un mécanisme de synchronisation, le mécanisme de synchronisation étant pourvu d'au moins un élément de commande (5, 7 ; 7a) mobile dans un plan autour d'un axe vertical central (S), **caractérisé en ce que** l'élément de commande exerce sur les plateaux (2 ; 1a, 2a, 3a), par des moyens de guidage forcé, des courbes de commande spirales de telle sorte que les plateaux peuvent être déployés ou rentrés entre ladite au moins une position intérieure et au moins une position extérieure, dans laquelle les plateaux forment une surface utile commune agrandie.

2. Agencement de table selon la revendication 1, **caractérisé en ce que** l'élément de commande est monté mobile en rotation autour de l'axe vertical central.

3. Agencement de table selon la revendication 2, **caractérisé en ce qu'**un parallélogramme articulé (9 à 13) est associé à chaque plateau (2), les parallélogrammes articulés (9 à 13) présentant tous un point d'articulation central commun, qui est disposé concentriquement à l'axe vertical central (S).

4. Agencement de table selon la revendication 2 ou 3, **caractérisé en ce que** le mouvement de rotation de l'élément de commande (5, 7) est limité à un angle de 90°.

5. Agencement de table selon la revendication 2, **caractérisé en ce que** l'élément de commande rotatif est réalisé sous forme de pièce porteuse (7) dans laquelle les plateaux (2) sont, à l'aide d'éléments de soutien (3), montés à rotation autour d'axes de pivotement parallèles à l'axe vertical central (S), et **en ce que** les parallélogrammes articulés (9 à 13) sont reliés aux éléments de soutien (3).

6. Agencement de table selon la revendication 2, **caractérisé en ce que** l'élément de commande (7a) est rotatif sans butée autour de l'axe vertical central.

7. Agencement de table selon la revendication 6, caractérisé en qu'un élément de guidage forcé qui fait partie du mécanisme de synchronisation est associé à chaque plateau, les éléments de guidage forcé, lors d'un mouvement de rotation de l'élément de commande, tournant tous de façon planétaire autour de l'axe vertical central.
